# EUROPÄISCHE PATENTSCHRIFT

(11) **EP 0 017 765 B1**
(45) Veröffentlichungstag und Bekanntmachung des Hinweises auf die Patenterteilung: **15.12.1982**
(21) Anmeldenummer: 80101334.3
(22) Anmeldetag: 14.03.1980
(51) Int. Cl.: B66F 3/30, B66F 17/00

(54) **Hydraulische Hebevorrichtung**
Hydraulic lifting device
Dispositif de levage hydraulique

(30) Priorität: 13.04.1979 AT 2817/79
(43) Veröffentlichungstag der Anmeldung: 29.10.1980
(73) Patentinhaber: Laupper, Anton, FL-9494 Schaan (LI)
(72) Erfinder: Laupper, Anton, FL-9494 Schaan (LI)
(74) Vertreter: Hefel, Herbert, Dipl.-Ing.

## Beschreibung

Die Erfindung bezieht sich auf eine hydraulische Hebevorrichtung, insbesondere einen Hebebock, mit einer aus einer Zahnstange und einer Sperrklinke bestehenden Sicherheitssperreinrichtung, wobei an der Sperrklinke ein Betätigungshebel angreift, dessen freies Ende an einer mit Abstand parallel zur Zahnstange verlaufenden Schiene verschiebbar geführt ist und die Schiene vorzugsweise hydraulisch zumindest quer zu deren Längserstreckung verstellbar ist.

Es sind bereits verschiedene Ausführungen von hydraulischen Hebevorrichtungen bekannt. Ferner sind für hydraulische Hebevorrichtungen auch Sicherheitssperreinrichtungen mit einer Zahnstange und einer Sperrklinke bekannt, wobei jedoch in bedienungsmäßiger, wirkungsmäßiger und konstruktiver Hinsicht keine optimale Lösung bekannt ist.

Es ist ferner eine Hebebühne mit einer Sicherungsvorrichtung bekannt (DE-U-6 905 457), welche in Form einer Zahnstange und einer Sperrklinke ausgeführt ist. An der Sperrklinke ist ein Betätigungshebel befestigt, welcher mit seinem freien Ende an einer parallel zur Zahnstange verlaufenden Steuerstange anliegt und somit bei einer Höhenverstellung der Hebebühne entlang dieser Steuerstange verschwenkbar ist. Um die Sperrklinke in eine Nichteingriffsstellung bezüglich der Zahnstange zu bringen, wird die Steuerstange um ihre Längsachse verdreht, wobei eine an der Steuerstange angeordnete Aufsatzleiste den Betätigungshebel anhebt, so daß die Sperrklinke ausgeschwenkt wird. Das Einrasten der Sperrklinke ist jedoch nur auf das Eigengewicht der Sperrklinke abgestellt, so daß bei geringfügiger Verschmutzung oder Schwergängigkeit der Sperrklinke eine ordnungsgemäße Sicherung nicht mehr gegeben ist.

Die Erfindung hat sich daher zur Aufgabe gestellt, eine Sicherheitssperreinrichtung für hydraulische Hebevorrichtungen zu schaffen, welche ein zwangsweisen Ein- und Ausrasten der Sperrklinke ermöglicht und trotzdem sehr einfach betätigt werden kann.

Erfindungsgemäß wird zur Lösung dieser Aufgabe vorgeschlagen, daß am freien Ende des Betätigungshebels eine Rolle und ein winkelförmiges Gleitstück um eine horizontale Achse verdrehbar gehalten sind, wobei zwischen dem drehachsparallel verlaufenden Schenkel des Gleitstückes und der Oberfläche der Rolle ein Schlitz frei bleibt, in welchen die annähernd vertikal verlaufende Schiene eingreift.

Gemäß einer weiteren Lösungsvariante wird vorgeschlagen, daß am freien Ende des Betätigungshebels zwei mit horizontalem Abstand voneinander um eine horizontale Achse drehbar gelagerte Rollen vorgesehen sind, zwischen welchen die annähernd vertikal verlaufende Schiene eingreift.

Es kann durch diese Maßnahmen ein sehr einfacher konstruktiver Aufbau geschaffen werden, welcher über die ganze Verstellhöhe der Hebevorrichtung in gleicher Weise wirksam ist. In jeder Höhenlage wird das freie Ende des Betätigungshebels an der Schiene zwangsweise geführt, so daß bei einer entsprechenden Bewegung dieser Schiene das freie Ende des Betätigungshebels in einer Schwenkbewegung folgen muß und somit die sperrklinke gegen die Zahnstange bewegt wird. Es ist somit ein beidseitiger Formschluß des Betätigungshebels an der Schiene gegeben, so daß sowohl der Entriegelungs-, als auch der Verriegelungsvorgang zwangsweise bei Bewegung der Schiene erfolgt. Es ist dadurch eine entsprechende Sicherheit gegeben, daß bei jeder Stellung der Hebevorrichtung die Sicherheitseinrichtung wirksam ist.

Weitere erfindungsgemäße Merkmale und besondere Vorteile werden in der nachstehenden Beschreibung anhand der Zeichnungen noch näher erläutert. Es zeigen :
Figur 1 eine Seitenansicht eines als Beispiel angeführten hydraulischen Hebebockes ;
Figur2 eine Rückansicht desselben ;
Figur 3 einen Teilausschnitt eines Vertikalschnittes durch einen Hebebock ;
Figur4 einen Horizontalschnitt nach der Linie I-I in Fig. 3 ;
Figur 5 eine Vorderansicht der Führungsteile mit einem kleinen Abschnitt der Schiene ;
Figur 6 eine Schrägsicht der Sperrklinke und der entsprechenden Betätigungsteile ;
Figur 7 ein Ausführungsbeispiel des Führungsteiles mit zwei Rollen.

Der in den Fig. 1 und 2 dargestellte Hebebock besteht aus einer vertikalen, kastenförmigen Säule 1, in welcher ein Schlitten 2 gelagert ist. Dieser Schlitten 2 wird innerhalb der Säule 1 mittels eines hydraulischen Teleskopzylinders 3 auf- und abgeführt. Sowohl an der Säule 1 als auch am Schlitten 2 sind Führungsbahnen 4 und 5, beispielsweise aus Kunststoff, vorgesehen. An dem Schlitten 2 ist eine Gabel 6 angelenkt oder eingehängt, welche also zusammen mit dem Schlitten 2 hoch- bzw. herabgefahren werden kann. Die Säule 1 ist mit einem sackkarrenartigen Gestell7 verbunden. Es besteht auch die Möglichkeit, an dem Gestell 7 Räder vorzusehen, so daß man die ganze Säule beliebig hin- und herverfahren kann.

Bei der vorliegenden Erfindung geht es im wesentlichen um eine Sicherheitssperreinrichtung, mit welcher der höhenverstellbare Schlitten 2 in der gewünschten Einstellung mechanisch gesichert werden kann.

Zu diesem Zweck ist an dem feststehenden Teil, also an der Innenseite der Säule 1 eine Zahnstange 8 vorgesehen, in welche bei Sperrstellung eine Sperrklinke 9 eingreift. Die Sperrklinke 9 ist mittels Achsboizen 10 in einem Lager 11 gehalten, welches fest mit dem Schlitten 2 verbunden ist. Die Zahnstange 8 verläuft über ihren ganzen Verschiebebereich des Schlittens 2. so daß in der jeweiligen Stellung eine Versperrung durchführbar ist.

An der Sperrklinke 9 greift ein Betätigungshebel 12 an, dessen freies Ende an einer annähernd vertikal verlaufenden Schiene 17 verschiebbar geführt ist. Diese Schiene 17 ist vorzugsweise hydraulisch, zumindest quer zu deren Längserstreckung verstellbar.

Beim gezeigten Ausführungsbeispiel sind am freien Ende des Betätigungshebeis 12 eine Rolle 13 und ein winkelförmiges Gleichstück 14 um eine horizontale Achse 15 verdrehbar gehalten. Zwischen dem drehachsparallel verlaufenden Schenkel 16 des Gleitstückes 14 und der Oberfläche der Rolle 13 wird ein Schlitz gebildet, in welchen die Schiene 17 eingreift.

Die Schiene 17 ist an wenigstens einer um eine horizontale Achse 18 verschwenkbaren Lasche 19 drehbar befestigt. Bei einer Höhenverstellung der Schiene 17 ergibt sich dadurch gleichzeitig eine Seitenverstellung in horizontaler Richtung, da ja die Lasche 19 um die Drehachse 18 schwenkt. Durch diese seitliche Bewegung der Schiene 17 werden die aus dem Gleitstück 14 und der Rolle 13 gebildeten Führungsteile ebenfalls in dieser Richtung geschwenkt, so daß die Sperrklinke 9 aus ihrer Eingriffsstellung kommt. Beim Zurückschwenken, also beim Zurückbewegen der Schiene 17 wird die Sperrklinke 9 wiederum zwangsläufig in die Sperrstellung geführt. An dem unteren Endbereich der Schiene 17 ist ein annähernd in horizontaler Richtung abstehender Zapfen 20 vorgesehen, welcher in einem schräg zum vertikalen oder bogenförmig verlaufenden Schlitz 21 an dem feststehenden Teil der Hebevorrichtung, also an der Säule 1 eingreift. Ferner ist ein feststehender Zapfen 22 an der Säule 1 befestigt, wobei zwischen diesen beiden Zapfen 20 und 22 ein Hydraulikzylinder23 eingesetzt ist. Infolge des bogenförmig verlaufenden Schlitzes 21 und der drehbar gelagerten Lasche 19 erfolgt eine Parallelverschiebung der Schiene 17 in horizontaler Richtung. Selbstverständlich wird durch diese Bewegung die Schiene 17 auch in vertikaler Richtung bewegt, wobei jedoch die Auslösung des Betätigungshebels 12 lediglich durch die horizontale Bewegung der Schiene 17 hervorgerufen wird.

Im Rahmen der Erfindung wäre es selbstverständlich denkbar, daß am oberen und unteren Randbereich und gegebenenfalls auch in dem mittleren Bereich zusätzlich Laschen 19 vorgesehen werden. Auch wäre es denkbar, an der Schiene 17 zwei oder noch mehr mit Abstand voneinander angeordnete Zapfen 20 vorzusehen, welche jeweils in einem schrägen oder bogenförmig verlaufenden Schlitz eingreifen.

Die Schiene wird zweckmäßigerweise im Querschnitt L-förmig ausgeführt, so daß die an dieser angreifenden Teile in konstruktiv einfacher Weise gestaltet werden können. Der eine Schenkel 24 greift zwischen die Führungsteile am Betätigungshebe/12 ein. Am anderen Schenkel25 greift die Lasche 19 an. Ferner ist an diesem Schenkel 25 der Zapfen 20 befestigt.

Damit eine stets sichere Verstellung der Sperrklinke 9 gewährleistet ist, wird darauf geachtet, daß die Drehachse 15 der am freien Ende des Betätigungshebels 12 vorgesehenen Rolle 13 über der Drehachse 26 der Sperrklinke 9 liegt. Es kann sich dadurch keine Hemmwirkung ergeben. In diesem Zusammenhang ist es vorteilhaft, wenn der Betätigungshebei 12 aus zwei annähernd in einem rechten Winkel aneinander anschließenden Armen 27 und 28 gebildet ist, wobei der freie, die Führungsteile tragende Arm 28 nach oben gerichtet wird. Durch diese Höhenunterschiede der Drehachsen 26 und 15 ergibt sich bei einer Bewegung der Schiene 17 in horizontaler Richtung zwangsweise eine Bewegung des Betätigungshebels 12 nach oben hin.

In der Fig. 3 sind die beiden Endstellungen der Sperrklinke 9 dargestellt, wobei der Sperrstellung voll ausgezogen dargestellt ist und die Entriegelungsstellung strichliert dieser Zeichnung entnommen werden kann. Es ist daraus ersichtlich, daß bei einem Verschwenken der Lasche 19 die Schiene 17 in die auf der Zeichnung links dargestellte strichlierte Lage gelangt. Der Betätigungshebel 12 wird dabei nach oben um die Achse 26 der Sperrklinke 9 geschwenkt, da das Gleitstück 14 und die Rolle 13 der Schiene 17 folgen müssen.

Wie die Ausführung nach Fig. 7 zeigt, ist es im Rahmen der Erfindung auch möglich, anstelle der Anordnung eines Gleitstückes 14 und einer Rolle 13 zwei mit horizontalem Abstand voneinander um horizontale Achsen 15' drehbare Rollen 13 vorzusehen, zwischen weichen dann die annähernd vertikal verlaufende Schiene 17 eingreift. Bei Anordnung von zwei Rollen 13 müßte jedoch wiederum vorgesehen werden, daß die die beiden Rollen tragende Lasche 13' um eine weitere, horizontal verlaufende Achse 15 verschwenkbar wäre, damit es durch die Verschwenkung des Betätigungshebels 12 nicht zu einem Verklemmen kommt. Ferner könnte lediglich ein U-förmiges Profil vorgesehen werden, weiches mit seinen beiden freien Schenkeln die Schiene 17 umfaßt. Selbstverständlich sind dadurch die Reibungskräfte entsprechend größer.

Im Rahmen der Erfindung ist es auch möglich, mehr als eine Sperrklinke 9 vorzusehen, was insbesondere bei großen Lasten vorteilhaft ist. So könnten mehrere übereinander angeordnete Sperrklinken vorgesehen werden, welche in die gleiche Zahnstange eingreifen. , Die Betätigung dieser Sperrklinke kann entweder dadurch erfolgen, daß jeder Sperrklinke ein entsprechender Betätigungshebel 12 mit Führungsteilen zugeordnet ist oder aber es könnte ein einziger Führungsteil vorgesehen werden, wobei dann die übereinanderliegenden Betätigungshebel durch Zwischengestänge miteinander gekuppelt werden könnten. Ferner wäre eine Ausgestaltung möglich, bei welcher zwei Zahnstangen nebeneinander oder aneinander gegenüberliegenden Begrenzungswänden der Säule 1 vorgesehen sind. Bei Anordnung von einander gegenüberliegenden Zahnstangen müßte die durch die Schiene 17 ausgelöste Schwenkbewegung zur anderen Seite hin umgekehrt werden, was beispielsweise durch Zwischenhebel oder aber durch entsprechende Umkonstruktion der Sperrklinke erfolgen könnte. Selbstverständlich ist auch hier wieder eine Variante denkbar, bei welcher den Sperrklinken getrennte Betätigungshebel und Führungsteile zugeordnet sind. Auch wäre es möglich, in einem solchen Falle zwei Schienen 17 vorzusehen, welche nach entgegengesetzten Seiten bewegt werden.

Die Ausgestaltung der Sperrklinke selbst kann ebenfalls variiert werden. Es könnte diese zwei oder mehrere Vorsprünge zum Eingreifen in zwei oder mehrere Vertiefungen der Zahnstange aufweisen. Auch kann die Sperrklinke in Form eines kurzen Zahnstangengegenstückes ausgebildet sein, welches zum Beispiel um eine horizontale Achse schwenkbar an einem Betätigungshebel gehalten wird, damit immer alle Zähne in gegenseitigem Eingriff mit der Zahnstange kommen. Bei einer Ausbildung der Sperrklinke als Zahnstangenstück könnten auch beiden Enden dieser Sperrklinke Betätigungshebel zugeordnet werden, so daß dann diese Sperrklinke annähernd horizontal verschoben würde.

Die vorliegende Erfindung wurde anhand eines Ausführungsbeispiels an einem hydraulischen Hebebock erläutert. Selbstverständlich kann eine derartige Sicherheitssperreinrichtung an jeder anderen hydraulischen Hebevorrichtung angewandt werden. Durch eine besondere Schaltung können der zum eigentlichen Hub vorgesehene TeIeakopzylinder 3 und der Hydraulikzylinder 23 aufeinander abgestimmt werden. So wird es zweckmäßig sein, daß bei Beaufschlagung des Teleskopzylinders 3 der Hydraulikzylinder 23 ebenfalls beaufschlagt wird, so daß zugleich mit einer Hubbewegung die Sperrklinke außer Eingriff mit der Zahnstange gebracht wird. Sofort nach Aufhören der Hubwirkung durch den Teleskopzylinder3 kann dann der Hydraulikzylinder 23 wiederum betätigt werden, so daß die Sperrklinke gleich in die Sperrlage zurückkehrt. Beim Absenken des Schlittens 2 wird vorerst eine geringfügige Druckeinwirkung auf den Teleskopzylinder3 ausgeübt, so daß die Sperrklinke 9 ohne besondere mechanische Belastung aus ihrer Eingriffsstellung gelangen kann. Die Sperrklinke kann dann in dieser Nichteingriffsstellung verbleiben, bis die abgesenkte Stellung erreicht wird.

Für die vorliegende Erfindung ist die Ausführungsform der Zahnstange und der Sperrklinke ohne besondere Bedeutung. Selbstverständlich kann hier jede Ausführungsform einer Zahnstange oder einer Sperrklinke verwendet werden. So könnte beispielsweise auch eine Zahnstange in Form von mit Abstand aufeinanderfolgenden Stiften vorgesehen werden, so daß also praktisch eine leiterförmige Stange geschaffen wird, wobei die Sperrklinke, welche dann entsprechend konstruiert ist, mit diesen Stiften bzw. zwischen diesen Stiften zum Eingriff kommt.

## Patentansprüche

1. Hydraulische Hebevorrichtung, insbesondere Hebebock, mit einer aus einer Zahnstange (8) und einer Sperrklinke (9) bestehenden Sicherheitssperreinrichtung, wobei an der Sperrklinke (9) ein Betätigungshebel (12) angreift, dessen freies Ende an einer mit Abstand parallel zur Zahnstange (8) verlaufenden Schiene (17) verschiebbar geführt ist und die Schiene (17) vorzugsweise hydraulisch zumindest quer zu deren Längserstreckung verstellbar ist, dadurch gekennzeichnet, daß am freien Ende des Betätigungshebels (12) eine Rolle (13) und ein winkelförmiges Gleitstück (14) um eine horizontale Achse (15) verdrehbar gehalten sind, wobei zwischen dem drehachsparallel verlaufenden Schenkel (16) des Gleitstückes (14) und der Oberfläche der Rolle (13) ein Schlitz frei bleibt, in welchen die annähernd vertikal verlaufende Schiene (17) eingreift.

2. Hydraulische Hebevorrichtung, insbesondere Hebebock, mit einer aus einer Zahnstange (8) und einer Sperrklinke (9) bestehenden Sicherheitssperreinrichtung, wobei an der Sperrklinke (9) ein Betätigungshebel (12) angreift, dessen freies Ende an einer mit Abstand parallel zur Zahnstange (8) verlaufenden Schiene (17) verschiebbar geführt ist und die Schiene (17) vorzugsweise hydraulisch zumindest quer zu deren Längserstreckung verstellbar ist, dadurch gekennzeichnet, daß am freien Ende des Betätigungshebels (12) zwei mit horizontalem Abstand voneinander um eine horizontale Achse drehbar gelagerte Rollen (13) vorgesehen sind, zwischen welchen die annähernd vertikal verlaufende Schiene (17) eingreift.

3. Hebevorrichtung nach Anspruch 1 oder2, dadurch gekennzeichnet, daß die Schiene (17) an wenigstens einer um eine horizontale Achse (18) verschwenkbaren Lasche (19) drehbar befestigt ist.

4. Hebevorrichtung nach Anspruch 1 oder 2, dadurch gekennzeichnet, daß an der Schiene (17) wenigstens ein annähernd in horizontaler Richtung abstehender Zapfen (20) vorgesehen ist, welcher in einen schräg zur Vertikalen oder bogenförmig verlaufenden Schlitz (21) an dem feststehenden Teil der Hebevorrichtung eingreift.

5. Hebevorrichtung nach den Ansprüchen 3 und 4, dadurch gekennzeichnet, daß am einen Endbereich der Schiene (17).die schwenkbar gelagerte Lasche (19) angreift und am anderen Endbereich der Schiene (17) der in den bogenförmig verlaufenden Schlitz (21) am feststehenden Teil der Hebevorrichtung eingreifende Zapfen (20) befestigt ist.

6. Hebevorrichtung nach Anspruch 4 oder 5, dadurch gekennzeichnet, daß an dem an der Schiene (17) angeordneten Zapfen (20) ein Hydraulikzylinder (23) angreift.

7. Hebevorrichtung nach Anspruch 5, dadurch gekennzeichnet, daß die Schiene (17) im Querschnitt L-förmig ausgeführt ist, wobei der eine Schenkel (24) zwischen die Führungsteile am Betätigungshebel (12) eingreift und am anderen Schenkel (25) der Zapfen (20) und die Lasche (19) angeordnet sind.

8. Hebevorrichtung nach einem der vorhergehenden Ansprüche, dadurch gekennzeichnet, daß die Drehachse (15) bzw. Drehachsen der am freien Ende des Betätigungshebels (12) vorgesehenen Rolle (13) bzw. Rollen über der Drehachse (26) der Sperrklinke (9) liegt bzw. liegen.

9. Hebevorrichtung nach Anspruch 8, dadurch gekennzeichnet, daß der Betätigungshebel (12) aus zwei annähernd in einem rechten Winkel aneinander anschließenden Armen (27, 28) gebildet ist, wobei der freie, die Führungsteile tragende Arm (28) nach oben gerichtet ist.

## Claims

1. An hydraulic lifting device, in particular a lifting jack with a safety locking device consisting of a toothed rack (8) and a lock pawl (9), an operating lever (12) _{.}engaging the lock pawl (9), the free end of the operating lever (12) being displaceably guided on a rail (17), spaced from and parallel to the toothed rack (8), the rail (17) being adjustable preferably hydraulically at least transversely with respect to its longitudinal extension, characterized in that at the free end of the operating lever (12) a roller (13) and an angular sliding member (14) are held so as to be twistable about a horizontal axis (15), there being a slot defined between a face (16), extending parallel to the axis of rotation of the sliding member (14) and the surface of the roller (13), the slot being engaged by the approximately vertically extending rail (17).

2. An hydraulic lifting device, in particular a lifting jack with a safety locking device consisting of a toothed rack (8) and a iock pawl (9), an operating lever (12) engaging the free end of the lock pawl (9), an operating lever (12) engaging the free end of the lock pawl (9), the operating lever (12) being displaceably guided on a rail (17), spaced from and parallel to the toothed rack (8), and the rail (17) being adjustable preferably hydraulically at least transversely with respect to its free end of the operating lever (12) two horizontally spaced rollers (13) rotatable about a horizontal axis, between which rollers (13) there engages the approximately vertically extending rail (17).

3. A lifting device according to claim 1 or 2, characterized in that the rail (17) is rotatably fastened to at least one linking plate (19) which can be pivoted about a horizontal axis (18).

4. A lifting device according to claim 1 or 2, characterized in that on the rail (17) at least one pin (20) projecting approximately in a horizontal direction is provided which engages in a slot (21) extending obliquely with respect to the vertical or curved on the stationary part of the lifting device.

5. A lifting device according to claims 3 and 4, characterized in that the pivotably mounted linking plate (19) engages at one end region of the rail (17) and the pin (20) engaging in the slot (21) extending in a curved manner at the stationary part of the lifting device is fastened to the other end region of the rail (17).

6. A lifting device according to claim 4 or 5, characterized in that a hydraulic cylinder (23) engages on the pin (20) arranged on the rail (17).

7. A lifting device according to claim 5, characterized in that the rail (17) is L-shaped in cross section, one leg (24) engaging between the guide parts on the operating lever (12) and the pin (20) and the linking plate (19) being arranged on the other leg (25).

8. A lifting device according to one of the preceding claims, characterized in that the axis of rotation (15) or axes of rotation of the roller (13) or rollers provided at the free end of the operating lever (12) lies or lie above the axis of rotation (26) of the lock pawl (9).

9. A lifting device according to claim 8, characterized in that the operating lever (12) is formed of two arms (27, 28) connecting approximately at a right angle to one another, the free arm (28), bearing the guide parts, being upwardly directed.

## Revendications

1. Dispositif de levage hydraulique, notamment cric, avec un dispositif d'arrêt de sécurité constitué par une crémaillère (8) et un cliquet d'arrêt (9), le cliquet d'arrêt (9) étant attaqué par un levier de manoeuvre (12) dont l'extrémité libre est guidée à coulisse sur un rail (17) s'étendant parallèlement à la crémaillère (8), le rail (17) étant déplaçable, de préférence par voie hydraulique, au moins perpendiculairement à sa direction longitudinale, caractérisé en ce qu'un galet (13) et une pièce coulissante en forme d'équerre (14) sont maintenus à rotation autour d'un axe horizontal (15), à l'extrémité libre du levier de manoeuvre (12), une fente demeurant libre entre la branche (16) de la pièce coulissante (14) qui s'étend parallèlement à l'axe de rotation et la surface du galet (13), le rail (17) qui s'étend sensiblement verticalement s'engageant dans cette fente.

2. Dispositif de levage hydraulique, notamment cric, avec un dispositif d'arrêt de sécurité constitué par une crémaillère (8). et un cliquet d'arrêt (9), le cliquet d'arrêt (9) étant attaqué par un levier de manoeuvre (12) dont l'extrémité libre est guidée à coulisse sur un rail (17) s'étendant parallèlement à la crémaillère (8), le rail (17) étant déplaçable, de préférence par voie hydraulique, au moins perpendiculairement à sa direction longitudinale, caractérisé en ce que deux galets (13) montés avec un intervalle horizontal entre eux pour tourner autour d'un axe horizontal sont prévus à l'extrémité libre du levier de manoeuvre (12), le rail (17) qui s'étend sensiblement verticalement s'engageant entre ces galets.

3. Dispositif de levage selon la revendication 1 ou 2, caractérisé en ce que le rail (17) est monté à rotation sur au moins une patte (19) pivotant autour d'un axe horizontal (18).

4. Dispositif de levage selon la revendication 1 ou 2, caractérisé en ce qu'il est prévu sur le rail (17) au moins un tourillon (20) en saillie dans une direction sensiblement horizontale, ce tourillon s'engageant dans une fente (21) qui s'étend avec une inclinaison sur la verticale ou en forme d'arc dans la partie fixe du dispositif de levage.

5. Dispositif de levage selon les revendications 3 et 4, caractérisé en ce que la patte (19) montée à pivot attaque dans un domaine d'extrémité du rail (17), le tourillon (20) qui s'engage dans la fente (21) en forme d'arc de la partie fixe du dispositif de levage étant fixé sur l'autre domaine d'extrémité du rail (17).

6. Dispositif de levage selon la revendication 4 ou 5, caractérisé en ce qu'un vérin hydraulique (23) agit sur le tourillon (20) disposé sur le rail (17).

7. Dispositif de levage selon la revendication 5, caractérisé en ce que le rail (17) est réalisé avec une section en forme de L, l'une des branches (24) agissant sur le levier de manoeuvre (12) entre les éléments de guidage, le tourillon (20) et la patte (19) étant disposés sur l'autre branche (25).

8. Dispositif de levage selon l'une des revendications précédentes, caractérisé en ce que l'axe de rotation (15) ou les axes de rotation du galet (13) ou des galets prévus à l'extrémité libre du levier de manoeuvre (12) est situé où sont situés au-dessus de l'axe de rotation (26) du cliquet d'arrêt (9).

9. Dispositif de levage selon la revendication 8, caractérisé en ce que le levier de manoeuvre (12) est formé par deux bras (27, 28) se raccordant l'un à l'autre sensiblement suivant un angle droit, le bras libre (28) qui porte les éléments de guidage étant dirigé vers le haut.
